# EUROPÄISCHE PATENTSCHRIFT

(11) **EP 3 805 499 B1**
(45) Veröffentlichungstag und Bekanntmachung des Hinweises auf die Patenterteilung: **09.04.2025**
(21) Anmeldenummer: 20198761.7
(22) Anmeldetag: 28.09.2020
(51) Int. Cl.: E05D 5/02, A47K 3/36

(54) **BEFESTIGUNGSVORRICHTUNG ZUR BEFESTIGUNG EINES ERSTEN ELEMENTS AN EINEM ZWEITEN ELEMENT**
FASTENING DEVICE FOR FASTENING A FIRST ELEMENT TO A SECOND ELEMENT
DISPOSITIF DE FIXATION PERMETTANT DE FIXER UN PREMIER ÉLÉMENT À UN SECOND ÉLÉMENT

(30) Priorität: 07.10.2019 DE 102019126834
(43) Veröffentlichungstag der Anmeldung: 14.04.2021
(73) Patentinhaber: Flexotec GmbH, 78736 Epfendorf (DE)
(72) Erfinder:
(74) Vertreter: Westphal, Mussgnug & Partner Patentanwälte mbB

(56) Entgegenhaltungen:
- EP-A2- 1 243 214
- EP-B1- 1 243 214
- DE-U1- 202006 000 735
- US-A1- 2017 058 584

## Beschreibung

Die Erfindung betrifft eine Befestigungsvorrichtung zur Befestigung eines ersten Elements an einem zweiten Element, insbesondere eine Befestigungsvorrichtung zur Befestigung einer Wand oder einer Tür, beispielsweise eines Glaselements wie einer Glaswand oder einer Glastür, einer Duschkabine an einem Beschlag.

Bekannt sind Befestigungsvorrichtungen zur Befestigung eines ersten Elements, beispielsweise eines Glaselements wie einer Glaswand oder Glastür einer Duschkabine, an einem zweiten Element, beispielsweise einem Beschlag, wobei das erste Element eine Durchgangsöffnung und das zweite Element ein Innengewinde mit einer Längsachse umfasst, wobei eine Schraube die Durchgangsöffnung durchsetzt und in das Innengewinde eingreift. Um das erste Element bei Vorliegen von Fertigungstoleranzen trotzdem optimal relativ zu dem zweiten Element ausrichten zu können, ist es bekannt, die erste Durchgangsöffnung signifikant größer als für die Schraube erforderlich auszubilden und in der ersten Durchgangsöffnung einen topfartigen Einsatz aus Metall anzuordnen, in welchem der Kopf der Schraube in verschiedene Richtung verschiebbar und somit mit großem Spiel anordenbar ist. Dies ermöglicht es, das erste Element im Rahmen des Spiels in verschiedenen Positionen relativ zu dem zweiten Element zu fixieren. Nachteilig dabei ist, dass die Durchgangsöffnung im Vergleich zu der Schraube, welche zur Befestigung erforderlich ist, vergleichsweise groß ausgebildet ist, so dass sich eine Befestigungsvorrichtung ergibt, die optisch wenig ansprechend ist. In der Regel werden Befestigungsvorrichtungen dann als optisch ansprechender angesehen, je kleiner sie ausgebildet sind.

Als Stand der Technik werden die DE 20 2006 000735 U1, die EP 1 234 214 A2 und die US 2017/058584 A1 genannt.

Die Aufgabe der Erfindung besteht daher darin, eine Befestigungsvorrichtung zur Befestigung eines ersten Elements an einem zweiten Element, insbesondere zur Befestigung eines Glaselements an einem Beschlag, bereitzustellen, welches ein Spiel bei der Befestigung der beiden Elemente relativ zueinander zulässt, dabei aber die Optik möglichst wenig beeinträchtigt.

Die Aufgabe wird erfindungsgemäß gelöst durch eine Befestigungsvorrichtung zur Befestigung eines ersten Elements an einem zweiten Element mit den Merkmalen des Patentanspruchs 1. Vorteilhafte Ausgestaltungen und Weiterbildungen der Erfindung sind in den abhängigen Ansprüchen angegeben.

Die erfindungsgemäße Befestigungsvorrichtung zur Befestigung eines ersten Elements an einem zweiten Element weist das erste Element, das zweite Element und eine Schraube auf, wobei das erste Element eine Durchgangsöffnung und das zweite Element ein Innengewinde mit einer Längsachse umfasst, wobei die Schraube die Durchgangsöffnung durchsetzt und in das Innengewinde eingreift, zeichnet sich dadurch aus, dass das zweite Element eine Ausnehmung und einen in der Ausnehmung verliersicher angeordneten Einsatz umfasst, wobei das Innengewinde in dem Einsatz angeordnet ist, und wobei der Einsatz zumindest in einer Richtung, welche quer, vorzugsweise senkrecht, zur Längsachse des Innengewindes verläuft, in der Ausnehmung verschiebbar angeordnet ist.

Die Erfindung beruht damit auf der Idee, das erforderliche Spiel zwischen Schraube und Element, welches eine Relativbewegung zwischen den beiden Elementen vor dem endgültigen Andrehen der Schraube ermöglicht, nicht, wie im Stand der Technik, zwischen der Schraube und dem ersten Element, sondern zwischen der Schraube und dem zweiten Element vorzusehen. Die Durchgangsöffnung in dem ersten Element, in welcher der Schraubenkopf zu liegen kommt, kann damit derart ausgebildet sein, dass sie lediglich geringfügig größer ausgebildet ist als der Schraubenkopf, so dass die Optik bei Sicht auf das erste Element kaum beeinträchtigt wird. Die Verschiebbarkeit wird in das zweite Element, beispielsweise den Beschlag verlagert. Dabei wird es aufgrund der Tatsache, dass nicht mehr ein Spiel des Schraubenkopfes in der Durchgangsöffnung, sondern lediglich ein Spiel des Schraubenkörpers in der Ausnehmung in dem zweiten Element genutzt wird, ermöglicht, das gleiche Spiel durch eine kleinere und kompaktere Bauform zu erreichen, was sich vorteilhaft auf die Optik der Befestigungsvorrichtung auswirkt.

Besonders bevorzugt ist der Einsatz in einer Ebene senkrecht zur Längsachse des Innengewindes in unterschiedliche Richtungen in der Ausnehmung verschiebbar angeordnet, was eine flexiblere Ausrichtung zwischen dem ersten Element und dem zweiten Element ermöglicht.

Gemäß einer vorteilhaften Weiterbildung der Erfindung weist die Ausnehmung einen ersten zylindrischen Abschnitt mit einem ersten Innendurchmesser und einen zweiten zylindrischen Abschnitt mit einem zweiten Innendurchmesser auf, wobei der erste Innendurchmesser kleiner ist als der zweite Innendurchmesser. Durch diese Ausgestaltung kann auf einfache Art und Weise eine Verliersicherung für den Einsatz bereitgestellt werden.

Erfindungsgemäß weist die Ausnehmung einen ersten zylindrischen Abschnitt und einen zweiten zylindrischen Abschnitt auf, wobei in dem ersten zylindrischen Abschnitt ein Ringelement angeordnet ist. Eine derartige Ausgestaltung ermöglicht auf einfache Art und Weise eine Verliersicherung für den Einsatz, welche nach dem Einsetzen des Einsatzes in die Ausnehmung montiert werden kann.

Der erste zylindrische Abschnitt weist ein Innengewinde und das Ringelement ein Außengewinde auf, wobei das Ringelement in den ersten zylindrischen Abschnitt eingedreht ist. Dies kann die Montage des Gewinderings vereinfachen.

Vorteilhafterweise weist das Ringelement in einer Stirnfläche zumindest eine Ausnehmung, vorzugsweise zwei diametral gegenüberliegende Ausnehmungen, auf, welche das Montieren des Ringelements vereinfachen können.

Eine besonders bevorzugte Ausgestaltung der Erfindung sieht vor, dass die Ausnehmung eine Bodenfläche aufweist, in welcher eine Nut insbesondere in diametraler Richtung verlaufend angeordnet ist. Diese Ausnehmung ermöglicht eine Verdrehsicherung für den Einsatz, welche das Eindrehen der Schraube in den Einsatz erleichtern kann.

Gemäß einer besonders vorteilhaften Ausgestaltung der Erfindung ist die Ausnehmung topfartig mit einer einzigen Zugangsöffnung ausgebildet ist. Die Zugangsöffnung ist dabei insbesondere die Öffnung, durch welche der Schaft der Schraube in das Innengewinde eingedreht wird. Eine derartige Ausnehmung weist den Vorteil auf, dass sich weniger leicht Schmutz in ihr ansammeln und ablagern kann.

Erfindungsgemäß weist der Einsatz eine zylindrische Grundplatte mit einem Grundplatten-Außendurchmesser und einen auf einer ersten Seite der Grundplatte angeordneten zylindrischen Ansatz mit einem Ansatz-Außendurchmesser, welcher kleiner ist als der Grundplatten-Außendurchmesser, auf, wobei das Innengewinde in einer Ausnehmung angeordnet ist, welche zumindest den Ansatz und vorzugsweise zusätzlich die Grundplatte durchsetzt. Auf diese Weise kann der Einsatz kompakt aufgebaut sein. Auch kann durch die Stufe, welche sich durch die unterschiedlichen Außendurchmesser ergibt, auf einfache Art und Weise eine Verliersicherung realisiert werden, wenn die Stufe mit dem Hinterschnitt in der Ausnehmung zusammenwirkt.

Vorzugsweise ist an der Grundplatte, vorzugsweise auf einer der ersten Seite gegenüberliegenden zweiten Seite der Grundplatte, wenigstens ein Vorsprung angeordnet, welcher insbesondere radial verlaufend angeordnet ist. Dieser Vorsprung kann, insbesondere gemeinsam mit der in der Bodenfläche der Ausnehmung angeordneten Nut, eine Verdrehsicherung für den Einsatz darstellen.

Eine vorteilhafte Ausgestaltung der Erfindung sieht vor, dass die Durchgangsöffnung des ersten Elements konisch ausgebildet ist. Dadurch kann sich eine bessere Einleitung der Kräfte in das erste Element, insbesondere in ein Glaselement wie eine Glaswand oder eine Glastür, ergeben.

Vorzugsweise ist in der Durchgangsöffnung des ersten Elements ein Kunststoffelement, welches beispielsweise aus einem Polyamid gefertigt ist, angeordnet. Dieser kann einen Schutz zwischen der in der Regel aus Metall bestehenden Schraube und dem ersten Element, welches beispielsweise aus Glas gefertigt ist, darstellen.

Vorteilhafterweise weist die Schraube zumindest abschnittsweise eine Kunststoffbeschichtung, beispielsweise aus einem Polyamid, auf. Eine derartige Beschichtung kann ebenfalls einen Schutz des ersten Elements, welches beispielsweise aus Glas gefertigt ist, gegen Beschädigungen, welche durch die in der Regel aus Metall bestehenden Schraube hervorgerufen werden könnten, darstellen.

Gemäß einer vorteilhaften Weiterbildung der Erfindung ist die Durchgangsöffnung des ersten Elements durch ein Abdeckelement insbesondere oberflächenbündig verschließbar. Ein derartiges Abdeckelement kann Verschmutzungen der Durchgangsöffnung vermeiden und zudem die Optik verbessern.

Besonders bevorzugt ist das erste Element aus Glas gefertigt und beispielsweise als Glaswand oder Glastür ausgebildet. Gerade bei Glaselementen bietet die erfindungsgemäße Befestigungsvorrichtung große Vorteile, da die Durchgangsöffnung kleiner als bei herkömmlichen Befestigungsvorrichtungen ausgebildet sein kann, um im Wesentlichen das gleiche Spiel zu erreichen.

Besonders bevorzugt ist das zweite Element als Beschlag ausgebildet. Gerade bei Beschlägen, beispielsweise für Türen im Wohnraum oder für Elemente von Duschkabinen, bietet die erfindungsgemäße Befestigungsvorrichtung große Vorteile, da der Beschlag kleiner als bei herkömmlichen Befestigungsvorrichtungen ausgebildet sein kann, um im Wesentlichen das gleiche Spiel zu erreichen.

Ein Ausführungsbeispiel der Erfindung wird anhand der nachfolgenden Figuren ausführlich erläutert. Es zeigen
- Fig. 1: einen Längsschnitt durch ein Ausführungsbeispiel einer erfindungsgemäßen Befestigungsvorrichtung zur Befestigung eines ersten Elements, insbesondere eines Glaselements, an einem zweiten Element, insbesondere einem Beschlag,
- Fig. 2: einen Ausschnitt aus Fig. 1, in welchem lediglich die in dem zweiten Element angeordnete Ausnehmung dargestellt ist,
- Fig. 3: eine Draufsicht auf die in Fig. 2 dargestellt Ausnehmung,
- Fig. 4: eine Draufsicht auf den Gewindering der Befestigungsvorrichtung gemäß Fig. 1,
- Fig. 5: einen Axialschnitt durch den Gewindering gemäß Fig. 4,
- Fig. 6: eine Draufsicht auf den Einsatz der Befestigungsvorrichtung gemäß Fig. 1 und
- Fig. 7: einen Axialschnitt durch den Einsatz gemäß Fig. 6.

Die Figuren 1 bis 7 zeigen verschiedene Ansichten eines Ausführungsbeispiels einer erfindungsgemäßen Befestigungsvorrichtung 10 zur Befestigung eines ersten Elements 100 an einem zweiten Element 200, wobei das erste Element 100 eine Durchgangsöffnung 20 und das zweite Element 200 ein Innengewinde 54 mit einer Längsachse l umfasst, wobei eine Schraube 30 die Durchgangsöffnung 20 durchsetzt und in das Innengewinde 54 eingreift. Die Schraube 30 umfasst insbesondere einen Schraubenkopf 32 und einen Schaft 34, wobei der Schaft 34 ein Außengewinde 36 aufweist.

Das erste Element 100 ist insbesondere als Glaselement ausgebildet. Beispielsweise handelt es sich bei dem ersten Element 200 um eine Wand oder eine Tür, beispielsweise eine Glaswand oder eine Glastür, für eine Duschkabine.

Das zweite Element 200 ist insbesondere als Beschlag ausgebildet, mit welchem das erste Element 100 beispielsweise wie in Figur 1 dargestellt um eine Achse A schwenkbar oder starr an einer Wand befestigt werden kann.

Die Durchgangsöffnung 20 kann konisch ausgebildet sein und sich dabei insbesondere in Richtung auf das zweite Element 200 hin verjüngen, um eine geeignete Aufnahme für den Schraubenkopf 32 der Schraube 32 bilden zu können (vgl. Fig. 1). Damit das erste Element 100 durch die Schraube 30 möglichst nicht beschädigt wird, kann entweder in der Durchgangsöffnung 20 ein Kunststoffelement 25, welches insbesondere an die Oberflächenkontur der Durchgangsöffnung 20 angepasst ist, eingesetzt sein oder die Oberfläche der Schraube 30 zumindest abschnittsweise mit einer Kunststoffbeschichtung versehen sein. Als Kunststoff bietet sich ein Polyamid an.

Das zweite Element 200 umfasst eine Ausnehmung 40 und einen in der Ausnehmung 40 verliersicher angeordneten Einsatz 50, wobei das Innengewinde 54 in dem Einsatz 50 angeordnet ist.

Die Ausnehmung 40, welche insbesondere in den Figuren 1 bis 3 erkennbar ist, kann topfartig mit einer einzigen Zugangsöffnung 46 ausgebildet sein. Dabei ist die Zugangsöffnung 46 insbesondere in einer dem ersten Element 100 zugewandten Oberfläche 210 des zweiten Elements 200 angeordnet. Die dem ersten Element 100 abgewandte Fläche 220 des zweiten Elements 200 kann damit glatt und ohne Rillen oder Kanten ausgebildet sein (vgl. Fig. 2).

Die Ausnehmung 40 weist einen ersten zylindrischen Abschnitt 41 und einen zweiten zylindrischen Abschnitt 42 auf. Wesentlich dabei ist, dass zwischen dem ersten zylindrischen Abschnitt 41 und dem zweiten zylindrischen Abschnitt 42 ein Hinterschnitt gebildet ist, durch welchen der Einsatz 50 verliersicher gehalten werden kann. Dazu ist erfindungsgemäß in dem ersten zylindrischen Abschnitt 42 ein Ringelement 60 angeordnet, welches für sich genommen in den Figuren 4 und 5 dargestellt ist. Erfindungsgemäß ist in dem ersten zylindrischen Abschnitt 41 ein Innengewinde 43 angeordnet, während das Ringelement 60 ein entsprechendes Außengewinde 61 aufweist, so dass das Ringelement 60 in den ersten zylindrischen Abschnitt 41 eindrehbar ist. Das Ringelement 60 kann an einer Stirnfläche 63 zumindest eine Ausnehmung 64, vorzugsweise zwei diametral gegenüberliegende Ausnehmungen 64, aufweisen, in welche ein Werkzeug zum Eindrehen des Ringelements 60 in den ersten zylindrischen Abschnitt 41 einsetzbar ist.

Das Ringelement 60 weist einen Innendurchmesser 60I auf, welcher in dem ersten zylindrischen Abschnitt 41 einen ersten Innendurchmesser 41I darstellt. Der zweite zylindrische Abschnitt 42 weist einen zweiten Innendurchmesser 42I auf, wobei der erste Innendurchmesser 41I kleiner ist als der zweite Innendurchmesser 42I. Dadurch wird ein Hinterschnitt gebildet.

Ist die Ausnehmung 40 ausschließlich von der dem ersten Element 100 zugewandten Oberfläche des zweiten Elements 200 her zugänglich, kann zunächst der Einsatz 50 in die Ausnehmung 40 eingesetzt werden, um anschließend das Ringelement 60 in den ersten zylindrischen Abschnitt 41 der Ausnehmung 40 einzusetzen, um den Einsatz 50 verliersicher in der Ausnehmung 40 anzuordnen.

Der Einsatz 50, welcher für sich genommen in den Figuren 6 und 7 dargestellt ist, weist eine zylindrische Grundplatte 51 mit einer ersten Seite 51a, einer zweiten, der ersten Seite 51a gegenüberliegenden Seite 51b und einem Grundplatten-Außendurchmesser 51A auf, wobei auf der ersten Seite 51a der Grundplatte 51 vorzugsweise einstückig ein zylindrischer Ansatz 52 mit einem Ansatz-Außendurchmesser 52A angeordnet ist. Der Ansatz-Außendurchmesser 52A ist kleiner als der Grundplatten-Außendurchmesser 51A, so dass sich insbesondere eine stufenartige Ausgestaltung ergibt.

Der Einsatz 50 ist insbesondere derart in der Ausnehmung 40 angeordnet, dass die Grundplatte 51 im Wesentlichen in dem zweiten zylindrischen Abschnitt 42 und der Ansatz 52 im Wesentlichen in dem ersten zylindrischen Abschnitt 41 angeordnet ist. Der erste Innendurchmesser 41I ist kleiner als der Grundplatten-Außendurchmesser 51A, wodurch sich eine Verliersicherung ergibt.

Der Einsatz 50 weist eine Ausnehmung 53 auf, welche insbesondere den Ansatz 52 vollständig und vorzugsweise auch die Grundplatte 53 vollständig durchsetzt. In der Ausnehmung 53 ist das Innengewinde 54 angeordnet, in welche das Außengewinde 36 der Schraube 30 eindrehbar ist.

Um beim Eindrehen der Schraube 30 in das Innengewinde 54 eine Verdrehsicherung bereitstellen zu können, ist an der Grundplatte 51, vorzugsweise auf der zweiten Seite 51b, wenigstens ein Vorsprung 55, im vorliegenden Ausführungsbeispiel zwei Vorsprünge 55, angeordnet, welcher insbesondere radial verlaufend angeordnet ist, während in einer Bodenfläche 44 der Ausnehmung eine Nut 45 insbesondere in diametraler Richtung verlaufend angeordnet ist. Die Dimensionierungen der Vorsprünge 55 und der Nut 45 ist derart, dass die Vorsprünge 55 in die Nut 45 eingreifen können, dabei aber die Verschiebbarkeit des Einsatzes 50 in der Ausnehmung 40 nicht wesentlich blockieren. Soll die Schraube 30 in den Einsatz 50 eingedreht werden, dreht sich der Einsatz 50 gegebenfalls um einige Winkelgrad gegen die Ausnehmung 40, bis der oder die Vorsprünge 55 an der Innenwandung der Nut 45 anschlagen.

Die Erfindung sieht vor, dass der Einsatz 50 zumindest entlang einer Achse, welche quer zur Längsachse l des Innengewindes 54 verläuft, vorzugsweise in einer Ebene senkrecht zur Längsachse l des Innengewindes 54 in unterschiedliche Richtungen in der Ausnehmung 40 verschiebbar angeordnet ist. Im vorliegenden Ausführungsbeispiels wird dies dadurch erreicht, dass der erste Innendurchmesser 41I des ersten zylindrischen Abschnitts 41 größer ist als der Ansatz-Außendurchmesser 52A, beispielsweise um einen Faktor 1,1 bis 2, vorzugsweise um einen Faktor von etwa 1,5 und der zweite Innendurchmesser 42I des zweiten zylindrischen Abschnitts 42 größer ist als der Grundplatten-Außendurchmesser 51A, beispielsweise ebenfalls um einen Faktor 1,1 bis 2, vorzugsweise um einen Faktor von etwa 1,5. Dies ermöglicht eine Verschiebung des Einsatzes 50 in beliebiger Richtung innerhalb der Ausnehmung 40, wobei die Verschiebungen innerhalb einer Ebene, welche senkrecht zur Längsachse l des Innengewindes 54 angeordnet ist, erfolgt, und welche beispielsweise durch die Bodenfläche 44 der Ausnehmung 40 oder parallel zu dieser verläuft.

Ist die Schraube 30 in das Innengewinde 54 eingedreht, kann die Durchgangsöffnung 20 auf der dem zweiten Element 200 abgewandten Oberfläche 110 des ersten Elements 100 mit einem Abdeckelement 70 insbesondere oberflächenbündig verschlossen werden (vgl. Fig. 1).

Damit das erste Element 100 durch das zweite Element 200 nicht beschädigt wird, kann wie in Figur 1 erkennbar zwischen dem ersten Element 100 und dem zweiten Element 200 eine Schutzschicht 300, beispielsweise aus einem Elastomer, angeordnet sein.

### Bezugszeichenliste

- 10: Befestigungsvorrichtung
- 20: Durchgangsöffnung
- 25: Kunststoffelement
- 30: Schraube
- 32: Schraubenkopf
- 34: Schaft
- 36: Außengewinde
- 40: Ausnehmung
- 41: erster zylindrischer Abschnitt
- 41I: erster Innendurchmesser
- 42: zweiter zylindrischer Abschnitt
- 42I: zweiter Innendurchmesser
- 43: Innengewinde
- 44: Bodenfläche
- 45: Nut
- 46: Zugangsöffnung
- 50: Einsatz
- 51: Grundplatte
- 51a: Seite
- 51b: Seite
- 51A: Grundplatten-Außendurchmesser
- 52: Ansatz
- 52A: Ansatz-Außendurchmesser
- 53: Ausnehmung
- 54: Innengewinde
- 55: Vorsprung
- 60: Ringelement
- 60I: Innendurchmesser
- 61: Außengewinde
- 63: Stirnfläche
- 64: Ausnehmung
- 70: Abdeckelement
- 100: erstes Element
- 110: Oberfläche
- 200: zweites Element
- 210: Oberfläche
- 220: Fläche
- 300: Schutzschicht
- l: Längsachse
- A: Achse

## Patentansprüche

1. Befestigungsvorrichtung (10) zur Befestigung eines ersten Elements (100) an einem zweiten Element (200), wobei die Befestigungsvorrichtung (10) das erste Element (100), das zweite Element (200) und eine Schraube aufweist, wobei das erste Element (100) eine Durchgangsöffnung (20) und das zweite Element (200) ein Innengewinde (54) mit einer Längsachse (l) umfasst, wobei die Schraube (30) die Durchgangsöffnung (20) durchsetzt und in das Innengewinde (54) eingreift, wobei das zweite Element (200) eine Ausnehmung (40) und einen in der Ausnehmung (40) verliersicher angeordneten Einsatz (50) umfasst, wobei das Innengewinde (54) in dem Einsatz (50) angeordnet ist, und wobei der Einsatz (50) zumindest in einer Richtung, welche quer, vorzugsweise senkrecht, zur Längsachse (l) des Innengewindes (54) verläuft, in der Ausnehmung (40) verschiebbar angeordnet ist,
**dadurch gekennzeichnet, dass** der Einsatz (50) eine zylindrische Grundplatte (51) mit einem Grundplatten-Außendurchmesser (51A) und einen auf einer ersten Seite (51a) der Grundplatte (51) angeordneten zylindrischen Ansatz (52) mit einem Ansatz-Außendurchmesser (52A), welcher kleiner ist als der Grundplatten-Außendurchmesser (51A), aufweist, wobei das Innengewinde (54) in einer Ausnehmung (53) angeordnet ist, welche zumindest den Ansatz (52) durchsetzt, dass die Ausnehmung (40) einen ersten zylindrischen Abschnitt (41) und einen zweiten zylindrischen Abschnitt (42) aufweist, wobei die Grundplatte (51) im Wesentlichen in dem zweiten zylindrischen Abschnitt (42) und der Ansatz (52) im Wesentlichen in dem ersten zylindrischen Abschnitt (41) angeordnet ist, wobei in dem ersten zylindrischen Abschnitt (41) ein Ringelement (60) ist, und dass der erste zylindrische Abschnitt (41) ein Innengewinde (43) und das Ringelement (60) ein Außengewinde (61) aufweist, und dass das Ringelement (60) in den ersten zylindrischen Abschnitt (41) eingedreht ist, wobei das Ringelement (60) einen Innendurchmesser (60I) aufweist, welcher in dem ersten zylindrischen Abschnitt (41) einen ersten Innendurchmesser (41I) darstellt, wobei der erste Innendurchmesser (41I) kleiner ist als der Grundplatten-Außendurchmesser (51A).

2. Befestigungsvorrichtung nach Anspruch 1,
**dadurch gekennzeichnet, dass** der Einsatz (50) in einer Ebene senkrecht zur Längsachse (l) des Innengewindes (54) in unterschiedliche Richtungen in der Ausnehmung (40) verschiebbar angeordnet ist.

3. Befestigungsvorrichtung nach Anspruch 1 oder 2,
**dadurch gekennzeichnet, dass** die Ausnehmung (40) einen ersten zylindrischen Abschnitt (41) mit einem ersten Innendurchmesser (41I) und einen zweiten zylindrischen Abschnitt (42) mit einem zweiten Innendurchmesser (42I) aufweist, wobei der erste Innendurchmesser (41I) kleiner ist als der zweite Innendurchmesser (42I).

4. Befestigungsvorrichtung nach einem der vorhergehenden Ansprüche,
**dadurch gekennzeichnet, dass** das Ringelement (60) in einer Stirnfläche (63) zumindest eine Ausnehmung (64), vorzugsweise zwei diametral gegenüberliegende Ausnehmungen (64), aufweist.

5. Befestigungsvorrichtung nach einem der vorhergehenden Ansprüche,
**dadurch gekennzeichnet, dass** die Ausnehmung (40) eine Bodenfläche (44) aufweist, in welcher eine Nut (45) insbesondere in diametraler Richtung verlaufend angeordnet ist.

6. Befestigungsvorrichtung nach einem der vorhergehenden Ansprüche,
**dadurch gekennzeichnet, dass** die Ausnehmung (40) topfartig mit einer einzigen Zugangsöffnung (46) ausgebildet ist.

7. Befestigungsvorrichtung nach einem der vorhergehenden Ansprüche,
**dadurch gekennzeichnet, dass** die Ausnehmung (53) zusätzlich die Grundplatte (51) durchsetzt.

8. Befestigungsvorrichtung nach einem der vorhergehenden Ansprüche,
**dadurch gekennzeichnet, dass** an der Grundplatte (51), vorzugsweise auf einer der ersten Seite (51a) gegenüberliegenden zweiten Seite (51b) der Grundplatte (51), wenigstens ein Vorsprung (55) angeordnet ist, welcher insbesondere radial verlaufend angeordnet ist.

9. Befestigungsvorrichtung nach einem der vorhergehenden Ansprüche,
**dadurch gekennzeichnet, dass** die Durchgangsöffnung (20) des ersten Elements (100) konisch ausgebildet ist.

10. Befestigungsvorrichtung nach einem der vorhergehenden Ansprüche,
**dadurch gekennzeichnet, dass** in der Durchgangsöffnung (20) des ersten Elements (100) ein Kunststoffelement (25), welches beispielsweise aus einem Polyamid gefertigt ist, angeordnet ist.

11. Befestigungsvorrichtung nach einem der vorhergehenden Ansprüche,
**dadurch gekennzeichnet, dass** die Schraube (30) zumindest abschnittsweise eine Kunststoffbeschichtung, beispielsweise aus einem Polyamid, aufweist.

12. Befestigungsvorrichtung nach einem der vorhergehenden Ansprüche,
**dadurch gekennzeichnet, dass** die Durchgangsöffnung (20) des ersten Elements (100) durch ein Abdeckelement (70) insbesondere oberflächenbündig verschließbar ist.

13. Befestigungsvorrichtung nach einem der vorhergehenden Ansprüche,
**dadurch gekennzeichnet, dass** das erste Element (100) als Glaselement, beispielsweise als Glaswand oder Glastür, ausgebildet ist.

14. Befestigungsvorrichtung nach einem der vorhergehenden Ansprüche,
**dadurch gekennzeichnet, dass** das zweite Element (200) als Beschlag ausgebildet ist.

## Claims

1. Fastening device (10) for fastening a first element (100) to a second element (200), wherein the fastening device (10) comprises the first element (100), the second element (200) and a screw, wherein the first element (100) comprises a through-opening (20) and the second element (200) comprises an internal thread (54) having a longitudinal axis (1), wherein the screw (30) passes through the through-opening (20) and engages in the internal thread (54), wherein the second element (200) comprises a recess (40) and an insert (50) that is arranged in the recess (40) in a loss-proof manner, wherein the internal thread (54) is arranged in the insert (50), and wherein the insert (50) is arranged in the recess (40) so as to be displaceable at least in one direction, which extends transversely, preferably perpendicularly, to the longitudinal axis (l) of the internal thread (54),
**characterised in that** the insert (50) comprises a cylindrical base plate (51) having a base plate outside diameter (51A), and a cylindrical lug (52) that is arranged on a first side (51a) of the base plate (51) and has a lug outside diameter (52A) which is smaller than the base plate outside diameter (51A), wherein the internal thread (54) is arranged in a recess (53) which passes through at least the lug (52), **in that** the recess (40) comprises a first cylindrical portion (41) and a second cylindrical portion (42), wherein the base plate (51) is arranged substantially in the second cylindrical portion (42) and the lug (52) is arranged substantially in the first cylindrical portion (41), wherein there is a ring element (60) in the first cylindrical portion (41), and **in that** the first cylindrical portion (41) comprises an internal thread (43) and the ring element (60) comprises an external thread (61), and **in that** the ring element (60) is screwed into the first cylindrical portion (41), wherein the ring element (60) has an inside diameter (60I) which, in the first cylindrical portion (41), constitutes a first inside diameter (41I), wherein the first inside diameter (41I) is smaller than the base plate outside diameter (51A).

2. Fastening device according to claim 1,
**characterised in that** the insert (50) is arranged in the recess (40) so as to be displaceable in different directions, in a plane perpendicular to the longitudinal axis (1) of the internal thread (54).

3. Fastening device according to claim 1 or claim 2,
**characterised in that** the recess (40) comprises a first cylindrical portion (41) having a first inside diameter (41I) and a second cylindrical portion (42) having a second inside diameter (42I), wherein the first inside diameter (41I) is smaller than the second inside diameter (42I).

4. Fastening device according to any one of the preceding claims,
**characterised in that** the ring element (60) comprises at least one recess (64), preferably two diametrically opposed recesses (64), in an end face (63).

5. Fastening device according to any one of the preceding claims,
**characterised in that** the recess (40) comprises a bottom surface (44) in which a groove (45), in particular extending in the diametral direction, is arranged.

6. Fastening device according to any one of the preceding claims,
**characterised in that** the recess (40) is configured to be pot-like, having a single access opening (46).

7. Fastening device according to any one of the preceding claims,
**characterised in that** the recess (53) additionally passes through the base plate (51).

8. Fastening device according to any one of the preceding claims,
**characterised in that** at least one projection (55), which is in particular arranged so as to extend radially, is arranged preferably on a second side (51b) of the base plate (51) opposite the first side (51a).

9. Fastening device according to any one of the preceding claims,
**characterised in that** the through-opening (20) of the first element (100) is configured conically.

10. Fastening device according to any one of the preceding claims,
**characterised in that**
a plastics element (25), which is produced for example from a polyamide, is arranged in the through-opening (20) of the first element (100).

11. Fastening device according to any one of the preceding claims,
**characterised in that** the screw (30) comprises a plastics coating, for example made of a polyamide, at least in portions.

12. Fastening device according to any one of the preceding claims,
**characterised in that** the through-opening (20) of the first element (100) can be closed by a cover element (70), in particular in a manner flush with the surface.

13. Fastening device according to any one of the preceding claims,
**characterised in that** the first element (100) is configured as a glass element, for example as a glass wall or glass door.

14. Fastening device according to any one of the preceding claims,
**characterised in that** the second element (200) is configured as a fitting.

## Revendications

1. Dispositif (10) de fixation pour la fixation d'un premier élément (100) à un second élément (200), dans lequel le dispositif (10) de fixation a le premier élément (100), le second élément (200) et une vis, dans lequel le premier élément (100) comprend un ouverture (20) de passage et le deuxième élément (200) un taraudage (54) ayant un axe (1) longitudinal, dans lequel la vis (30) traverse l'ouverture (20) de passage et s'engrène dans le taraudage (54), dans lequel le second élément (200) comprend un évidement (40) et un insert (50) disposé sans possibilité de se perdre dans l'évidement (40), dans lequel le taraudage (54) est disposé dans l'insert (50) et dans lequel l'insert (50) est monté coulissant dans l'évidement (40) au moins dans une direction, qui s'étend transversalement, de préférence perpendiculairement, à l'axe (1) longitudinal du taraudage (54),
**caractérisé en ce que** l'insert (50) a une plaque (51) de base cylindrique, ayant un diamètre (51A) extérieur de plaque de base, et un embout (52) cylindrique disposé sur une première face (51a) de la plaque (51) de base et ayant un diamètre (52A) extérieur d'embout, qui est plus petit que le diamètre (51A) extérieur de la plaque de base, dans lequel le taraudage (54) est disposé dans un évidement (53), qui traverse au moins l'embout (52), **en ce que** l'évidement (40) a une première partie (41) cylindrique et une deuxième partie (42) cylindrique, dans lequel la plaque (51) de base est disposé sensiblement dans la deuxième partie (42) cylindrique et l'embout (52) sensiblement dans la première partie (41) cylindrique, dans lequel
dans la première partie (41) cylindrique, il y a un élément (60) annulaire et **en ce que** la première partie (41) cylindrique a un taraudage (43) et l'élément (60) annulaire a un filetage (61) et **en ce que** l'élément (60) annulaire est introduit en rotation dans la première partie (41) cylindrique, dans lequel l'élément (60) annulaire a un diamètre (60I) intérieur, qui représente dans la première partie (41) cylindrique un premier diamètre (41I) intérieur, dans lequel le premier diamètre (41I) intérieur est plus petit que le diamètre (51A) extérieur de la plaque de base.

2. Dispositif de fixation suivant la revendication 1,
**caractérisé en ce que** l'insert (50) est, dans un plan perpendiculaire à l'axe (1) longitudinal du taraudage (54), monté coulissant dans l'évidement (40) dans des directions différentes.

3. Dispositif de fixation suivant la revendication 1 ou 2,
**caractérisé en ce que** l'évidement (40) a une première partie (41) cylindrique ayant un premier diamètre (41I) intérieur et une deuxième partie (42) cylindrique ayant un deuxième diamètre (42I) intérieur, dans lequel le premier diamètre (41I) intérieur est plus petit que le deuxième diamètre (421) intérieur.

4. Dispositif de fixation suivant l'une des revendications précédentes,
**caractérisé en ce que** l'élément (60) annulaire a dans une surface (63) frontale au moins un évidement (64), de préférence deux évidements (64) diamétralement opposés.

5. Dispositif de fixation suivant l'une des revendications précédentes,
**caractérisé en ce que** l'évidement (40) a une surface (44) de fond, dans laquelle est disposée une rainure (45) s'étendant en particulier dans une direction diamétrale.

6. Dispositif de fixation suivant l'une des revendications précédentes,
**caractérisé en ce que** l'évidement (40) est constitué en forme de pot en ayant une seule ouverture (46) d'accès.

7. Dispositif de fixation suivant l'une des revendications précédentes,
**caractérisé en ce que** l'évidement (53) traverse supplémentairement la plaque (51) de base.

8. Dispositif de fixation suivant l'une des revendications précédentes,
**caractérisé en ce que** sur la plaque (51) de base, de préférence sur une seconde face (51b) opposée à la première face (51a) de la plaque (51) de base, est disposée au moins une saillie (55), qui est disposée de manière à s'étendre, en particulier radialement.

9. Dispositif de fixation suivant l'une des revendications précédentes,
**caractérisé en ce que** l'ouverture (20) de passage du premier élément (100) est conique.

10. Dispositif de fixation suivant l'une des revendications précédentes,
**caractérisé en ce que**, dans l'ouverture (20) de passage du premier élément (100), est disposé un élément (25) en matière plastique, qui est fabriqué par exemple en un polyamide.

11. Dispositif de fixation suivant l'une des revendications précédentes,
**caractérisé en ce que** la vis (30) a au moins par endroit un revêtement en matière plastique, par exemple en un polyamide.

12. Dispositif de fixation suivant l'une des revendications précédentes,
**caractérisé en ce que** l'ouverture (20) de passage du premier élément (100) peut être fermée, en particulier au ras par un élément (70) de recouvrement.

13. Dispositif de fixation suivant l'une des revendications précédentes,
**caractérisé en ce que** le premier élément (100) est constitué sous la forme d'un élément en verre, par exemple sous la forme d'une paroi en verre ou d'une porte en verre.

14. Dispositif de fixation suivant l'une des revendications précédentes,
**caractérisé en ce que** le second élément (200) est constitué sous la forme d'une armature.
